# EUROPÄISCHE PATENTSCHRIFT

(11) **EP 1 245 518 B1**
(45) Veröffentlichungstag und Bekanntmachung des Hinweises auf die Patenterteilung: **07.06.2006**
(21) Anmeldenummer: 02006837.5
(22) Anmeldetag: 25.03.2002
(51) Int. Cl.: B65H 31/32

(54) **Stangenbildner**
Pile former
Formeur de piles

(30) Priorität: 28.03.2001 DE 10115251
(43) Veröffentlichungstag der Anmeldung: 02.10.2002
(73) Patentinhaber: Gämmerler AG, 82538 Geretsried-Gelting (DE)
(72) Erfinder: Gämmerler, Gunter, 82538 Gelting (DE); Schubart, Ralf Peter, 82431 Kochel am See (DE)
(74) Vertreter: Manitz, Finsterwald & Partner GbR

(56) Entgegenhaltungen:
- DE-A- 3 507 009
- DE-A- 3 601 295
- DE-A- 3 623 077
- US-A- 4 541 763
- US-A- 4 772 003
- US-A- 4 897 017
- US-A- 5 215 428
- US-A- 5 460 479

## Beschreibung

Die vorliegende Erfindung betrifft einen vertikalen Stangenbildner nach dem oberbegriff des Anpruchs 1 (rgl. US 4,541,763 A).

Derartige bekannte Stangenbildner (rgl. auch US 4,772,003 A) weisen eine Produktzuführung zum Zuführen des Schuppenstromes in einer Förderrichtung und eine geradlinige Stapelstrecke auf. Die Stapelstrecke schließt sich an die Produktzuführung an und weist einen oberen Anfang und ein unteres Ende auf. Ferner sind im Bereich der Stapelstrecke zur kontinuierlichen Bildung von Stangen mehrere Handhabungselemente vorgesehen.

Es ist die Aufgabe der vorliegenden Erfindung, einen Stangenbildner nach dem Oberbegriff des Anspruchs 1 dahingehend zu verbessern, daß bei hoher Leistung die zu einer Stange gestapelten Druckprodukte weniger beschädigt werden.

Die Lösung dieser Aufgabe erfolgt durch die Merkmale des Anspruchs 1.

Erfindungsgemäß wird der obere Anfang der Stapelstrecke gegenüber dem unteren Ende geneigt und zwar in Förderrichtung, so daß die im Bereich der Stapelstrecke abgelegten Druckprodukte mit ihrer vorlaufenden Kante (Falz) von selbst mittels Schwerkraft gegen einen im Bereich der Stapelstrecke vorgesehenen Anschlag rutschen. Hierdurch können beim Durchführen der Druckprodukte durch die Produktzuführung sowie beim Niederhalten der Produktrücken geringere Kräfte aufgebracht werden, wodurch ein Verschmieren der Druckprodukte durch Niederhalteelemente oder Andruckriemen vermieden ist. Gleichzeitig ergibt sich insgesamt eine verbesserte Stangenbildung, da sich die Produkte von selbst ausrichten.

Die Handhabungselemente weisen zwei entlang der Stapelstrecke verschiebbare und gleichzeitig in die Stapelstrecke einfahrbare auf deren Endposition oberhalb des durch die Produktführung zugeführten Schuppenstromes angeordnet ist. Die obere Endposition, d.h. die Warteposition der Rechen liegt somit oberhalb des zugeführten Schuppenstromes, so daß die Rechen von oben auf die Stange aufsetzen. Hierdurch wird das Stangenende sicher gehalten, so daß es nicht verrutschen kann.

Vorteilhafte Ausführungsformen der Erfindung sind in der Beschreibung, den Ansprüchen sowie den Zeichnungen beschrieben.

Nach einer vorteilhaften Ausführungsform weisen die Handhabungselemente zumindest eine entlang der Stapelstrecke verschiebbare Senkgabel auf, in deren Verschiebeweg eine erste Zuführung für Endplatten angeordnet ist. Die Senkgabel dient auf bekannte Weise dazu, die Stange während des Stangenbildungsprozesses abzusenken. Erfindungsgemäß besteht beim Zurückfahren der Senkgabel die Möglichkeit, eine Endplatte für die nächste zu bildende Stange zu übernehmen, da im Verschiebeweg der Senkgabel eine Endplattenzuführung vorgesehen ist.

Diese erste Zuführung für Endplatten ist somit in einem Bereich angeordnet, der sowohl räumlich wie auch von der zeitlichen Abfolge her gesehen unkritisch ist.

Nach einer weiteren vorteilhaften Ausführungsform ist in dem verschiebeweg des Halterechens eine zweite Zuführung für Endplatten angeordnet. Auch hier besteht erfindungsgemäß die Möglichkeit, daß eine zweite Endplatte, beispielsweise eine obere Endplatte, auf den Halterechen von oben aufgelegt wird, nachdem dieser entlang der Stapelstrecke verfahren worden ist.

Nach einer weiteren Ausführungsform der Erfindung können die Zinken des Trennrechens mit einem Auflageband versehen sein, das beim Zurückziehen des Rechens aus der Stapelstrecke über eine an der Spitze der Zinke vorgesehene Rolle abrollbar ist. Durch einen solchen Trennrechen mit einem abrollbaren Auflageband oder Abzugsband läßt sich verhindern, daß eine Relativbewegung zwischen dem Rechen und dem darüber befindlichen Produktstapel stattfindet, indem das Auflageband während des Zurückziehens des Rechens über die Rolle abgerollt wird. Hierdurch wird verhindert, daß die zu übergebenden Druckprodukte beschädigt oder verschmiert werden.

Nach einer weiteren Ausbildung der Erfindung weist die Produktzuführung mindestens drei in Förderrichtung verlaufende und quer zur Förderrichtung beabstandete Andruckriemen auf. Durch derartige Andruckriemen läßt sich der zugeführte Schuppenstrom von Druckprodukten beschleunigt und vorgepreßt in die Stapelstrecke einbringen, wobei gleichzeitig eine ordnungsgemäße Orientierung jedes einzelnen Druckproduktes sichergestellt ist.

Nach einer weiteren Ausbildung der Erfindung kann die Produktzuführung so ausgebildet sein, daß die Lage der beiden äußeren Andruckriemen quer zur Förderrichtung einstellbar ist. Hierdurch ist eine einfache Einstellbarkeit gewährleistet, da der mittlere Andruckriemen auch bei unterschiedlichen Formaten seine Lage beibehalten kann, während lediglich die beiden äußeren Andruckriemen eingestellt werden müssen. Eine Verstellbarkeit der jeweils äußersten Andruckriemen hat zusätzlich den Vorteil, daß jedes Druckprodukt des zugeführten Schuppenstromes stets an Kopf und Fuß gehalten und gepreßt ist, wenn dieses in die Stapelstrecke eingeführt wird.

Bevorzugt sind insgesamt sechs Andruckriemen in der Produktzuführung vorgesehen, wobei die zwei innersten Andruckriemen quer zur Förderrichtung nicht verstellbar sind, und wobei die relative Läge der beiden äußersten Andruckriemen sowie die relative Lage des dazu jeweils benachbarten Andruckriemens quer zur Förderrichtung einstellbar ist. Eine solche Produktzuführung kann auch mit vielzinkigen Rechen bei unterschiedlichen Formatgrößen eingesetzt werden, da durch die Einstellbarkeit der Andruckriemen auf einfache Weise eine Anpassung an unterschiedliche Formate möglich ist. Gleichzeitig ist wieder sichergestellt, daß die Produkte stets an ihren beiden äußersten gegenüberliegenden Rändern, d.h. an Kopf und Fuß, sicher gepreßt und gehalten sind. Gleichzeitig ergibt sich eine besonders einfache Einstellung der Andruckriemen.

Nach einer weiteren vorteilhaften Ausführungsform der Erfindung sind die Produktzuführung und die Handhabungselemente auf einer gemeinsamen Basis befestigt, wobei der Abstand zwischen Basis und Stapelstrecke in Förderrichtung verstellbar ist. Hierdurch kann eine Formatanpassung auch in Förderrichtung, d.h. in Breitenrichtung der Druckprodukte erfolgen, wobei wiederum eine besonders einfache Verstellbarkeit gewährleistet ist, da lediglich die Basis in Förderrichtung auf die Produktbreite eingestellt werden muß.

Nach einer weiteren vorteilhaften Ausführungsform ist eine Einheit zum Einbringen einer Lücke in den Schuppenstrom vorgesehen, die in einer solchen Höhe über dem Boden angeordnet ist, daß sie von einer auf dem Boden stehenden Bedienperson bequem erreicht werden kann, wobei eine Transporteinrichtung zum Weitertransport des Produktstromes zu der an dem oberen Ende der Stapelstrecke vorgesehenen Produktzuführung vorgesehen ist. Eine solche Ausführungsform bringt einen erheblichen Bedienvorteil mit sich, da die Einstellung der Einheit zum Einbringen einer Lücke in den Schuppenstrom von dem Bediener bequem vorgenommen werden kann, ohne daß dieser auf einer Leiter, einem Podest oder dergleichen stehen muß.

Nach einer weiteren vorteilhaften Ausführungsform kann eine Verschiebeeinrichtung vorgesehen sein, die eine vollständig gebildete Stange aus dem Bereich der Stapelstrecke allseitig geführt an eine Preß- und Umreifungseinheit übergibt. Hierdurch ergibt sich eine vollautomatische Arbeitsweise der Maschine, wobei dennoch sichergestellt ist, daß die vollständig gebildete Stange auch bei der Übergabe an die Preß- und Umreifungseinheit an allen Seiten geführt ist.

Nachfolgend wird die vorliegende Erfindung rein beispielhaft anhand vorteilhafter Ausführungsformen und unter Bezugnahme auf die beigefügden Zeichnungen beschreiben. Es zeigen:
- Fig. 1: eine stark vereinfachte schematische Seitenansicht eines vertikalen Stangenbildners;
- Fig. 2: eine stark vereinfachte Draufsicht auf die Produktzuführung mit eingeführtem Rechen; und
- Fig. 3: eine vereinfachte Seitenansicht eines mit einem Auflageband versehenen Rechens bei der Übergabe eines Produktstapels.

Fig. 1 zeigt eine Seitenansicht eines vertikalen Stangenbildners zum Bilden von Stangen S aus in einem Schuppenstrom P angelieferten Druckprodukten. Der Stangenbildner weist auf einem Grundgestell 10 eine Produktzuführung 12 zum Zuführen des Schuppenstromes P in einer Förderrichtung F auf, wobei sich an die Produktzuführung 12 eine geradlinige Stapelstrecke 14 mit einem oberen Anfang im Bereich der Produktzuführung P und einem unteren Ende anschließt. Im Bereich der Stapelstecke 14 sind mehrere Handhabungselemente vorgesehen, um kontinuierlich einzelne Stangen S aus dem angeförderten Schuppenstrom P zu bilden. Im einzelnen handelt es sich um einen Trennrechen 16, einen Halterechen 18 und eine Senkgabel 20, die jeweils entlang der Stapelstrecke 14 verschiebbar an dem Grundgestell 10 befestigt sind. Hierbei ist die Senkgabel 20 entlang einer Führung 22 verschiebbar, wohingegen der Trennrechen 16 und der Halterechen 18 entlang einer Führung 24 verschiebbar sind. Beide Führungen überlappen sich entlang der Stapelstrecke 14.

Sowohl der Trennrechen 16 wie auch der Halterechen 18 sind in die Stapelstrecke 14 einfahrbar (vgl. Darstellung in Fig. 1) und können mit Hilfe von Stellzylindern 26 nach hinten aus dem Bereich der Stapelstrecke 14 herausgefahren werden.

Wie Fig. 1 zeigt, ist die Stapelstrecke 14 geneigt, und zwar derart, daß der obere Anfang der Stapelstrecke 14 gegenüber der Vertikalen in Förderrichtung F (und nicht entgegen der Förderrichtung) geneigt ist. Hierdurch schließt ein an der Rückseite der Förderstrecke 14 vorgesehener Anschlag 28 mit der Horizontalen einen spitzen Winkel α ein, der beispielsweise etwa 70° beträgt, und der sich in Förderrichtung öffnet.

Etwa im mittleren Drittel der Stapelstrecke 14 ist parallel zu den Rechen 16, 18 eine erste Zuführung 34 für Endplatten 36 vorgesehen. Im oberen Drittel der Stapelstrecke ist rechtwinklig zu dem Anschlag 28 und parallel zu der ersten Zuführung 34 eine zweite Zuführung 30 für Endplatten 32 vorgesehen. Durch die Zuführungen 30 und 34 kann jeweils eine Stapelplatte 32 bzw. 36 in die Stapelstrecke 14 eingebracht werden, wobei die Senkgabel 20 eine Endplatte 36 von der Zuführung 34 übernimmt und der Halterechen 18 eine Endplatte 32 von der Führung 30 übernimmt, was nachfolgend noch näher erläutert wird.

Wie Fig. 1 ferner zeigt, ist im unteren Bereich der Stapelstrecke 14 eine Verschiebeeinrichtung 40 angeordnet. Mit dieser Verschiebeeinrichtung kann die vollständig gebildete Stange S aus dem Bereich der Stapelstrecke 14 an eine (nicht dargestellte) Preß- und Umreifungseinheit übergeben werden. Hierzu wird die Stange S in einer Richtung senkrecht zur Zeichenebene verschoben. Anschließend wird die Stange gepreßt und umreift.

Um während des Transfers eine allseitige Führung der Stange S zu erhalten, weist die Verschiebeeinrichtung 40 mehrere verschwenkbare Haltewinkel 42 auf, die mit Zapfen 44 versehen sind, welche bei eingeklappten Haltewinkeln 42 auf die Oberseite der oberen Endplatte 32 drücken. Oberhalb der Haltewinkel 42 kann eine seitliche Führung 46 für die Stange S vorgesehen sein.

Die Produktzuführung 12 weist mehrere obere und untere Andruckriemen 50, 52 auf, die zwischen sich den angeförderten Schuppenstrom P aus Druckprodukten führen und dabei pressen. Die oberen Andruckriemen 50 sind länger als die unteren Andruckriemen 52 und das vordere Ende der oberen Andruckriemen 50, 52 erstreckt sich in das obere Ende der Stapelstrecke 14. In diesem Bereich sind auf der Seite des Anschlags 28 parallel und im wesentlichen fluchtend zu diesem mehrere Abzugsbänder 54 vorgesehen, mit deren Hilfe der Produktrücken (Falz) der in die Stapelstrecke 14 eingeförderten Druckprodukte nach unten gezogen wird.

Wie Fig. 1 verdeutlicht, liegt die obere Endposition des Trennrechens 16 sowie des Halterechens 18 oberhalb des durch die Produktführung 12 zugeführten Schuppenstromes P, wenn dessen Produkte in die Stapelstrecke 14 eintreten. Dies bedeutet, daß die Rechen 16, 18 bei einer Absenkbewegung durch den Schuppenstrom hindurchtauchen. Da die oberen Andruckriemen 50 der Produktzuführung 12 bis in den Bereich der Stapelstrecke hineingeführt sind (vgl. Fig. 1), müssen die Rechen 16, 18 mit den oberen Andruckriemen 50 kämmen. Fig. 2 zeigt eine Draufsicht auf diese Anordnung im Detail.

In Fig. 2 ist eine Draufsicht auf den Trennrechen 16 dargestellt, der mit den Andruckriemen 50a - 50f der Produktzuführung 12 kämmt. Gleichzeitig ist zu erkennen, daß die Zinken des Trennrechens 16 durch in dem Anschlag 28 vorgesehene Schlitze hindurchgeführt sind und daß der Trennrechen 16 mit Hilfe des Stellzylinders 26 in Richtung des Doppelpfeiles 27 in die Stapelstrecke 14 hinein- und aus dieser herausbewegbar ist.

Der Trennrechen 16 weist bei dem dargestellten Ausführungsbeispiel fünf Zinken auf, wobei jeweils ein Zinken zwischen zwei benachbarte Andruckriemen 50a, 50b, 50c, 50d und 50e, 50f zu liegen kommt. Bei Absenken des Trennrechens 16 entlang der Führung 24 kämmen die Zinken des Rechens 16 mit den Andruckriemen der Produktzuführung 12, so daß der Rechen 16 durch die Produktzuführung 12 hindurchtreten kann.

Der Halterechen 18 ist in gleicher Weise wie der Trennrechen 16 ausgebildet und wird aus der in Fig. 1 dargestellten Stellung zusammen mit dem Trennrechen 16 abgesenkt, wobei sich bei Beginn der Absenkbewegung beide Rechen unmittelbar übereinander befinden.

Nachfolgend wird die Funktionsweise des oben beschriebenen Stangenbildners beschrieben:
Fig. 1 zeigt eine im normalen Betrieb an sich nicht vorkommende Betriebsstellung. Im normalen Betrieb befindet sich demgegenüber bei vollständig abgesenkter Senkgabel 20 der Trennrechen 16 etwa in der gestrichelt dargestellten Position, wohingegen der Halterechen 18 sich etwa im oberen Endbereich der vollständig gebildeten Stange S befindet. In der Darstellung der Fig. 1 ist der Halterechen 18 bereits aus der Stapelstrecke 14 zurückgezogen und die Haltewinkel 42 sind vorgeklappt, so daß die Stange S von den Zapfen 44 gehalten wird. Nachdem die Stange S durch die Verschiebeeinrichtung 40 aus dem Bereich der Stapelstrecke 14 entfernt worden ist, wird die Senkgabel 20 entlang der Führung 22 bis an den sich kontinuierlich absenkenden Trennrechen 16 herangefahren. Hierbei nimmt die Senkgabel 20 bei Durchlaufen der Zuführung 34 eine untere Endplatte 36 auf.

Nachdem die Senkgabel 20 bis an die Unterseite des Trennrechens 16 herangeführt worden ist, wird dieser aus der Stapelstrecke 14 mit Hilfe des Stellzylinders 26 zurückgezogen, so daß der (nicht dargestellte) Teilstapel aus Druckprodukten, der sich auf dem Trennrechen 16 befindet, an die Senkgabel 20 übergeben wird, d.h. der Stapel wird auf der Endplatte 36 abgelegt, die sich auf der Senkgabel 20 befindet. Die Senkgabel 20 wird anschließend kontinuierlich weiter abgesenkt, wodurch der auf der Senkgabel 20 befindliche Teilstapel stetig vergrößert wird. Gleichzeitig werden die beiden zurückgezogenen Rechen 16 und 18 mit hoher Geschwindigkeit in ihre obere Endstellung (Warteposition) bewegt, die in Fig. 1 mit durchgezogenen Linien dargestellt ist. In dieser oberen Endposition liegen beide Rechen unmittelbar übereinander, so daß diese gemeinsam in den oberen Endbereich der Stapelstrecke 14 eingefahren werden können, wenn die auf der Senkgabel 20 befindliche Stange die gewünschte Höhe erreicht hat.

Der Trennrechen 16 und der Halterechen 18 schießen gemeinsam in die Stapelstrecke 14 ein, nachdem eine Trennvorrichtung 60 eine gewisse Lücke in dem Schuppenstrom erzeugt hat und nachdem diese Lücke bis in den Bereich der Stapelstrecke 14 gelangt ist. Anschließend werden diese gleichzeitig abgesenkt, so daß sie mit den Andruckriemen 50a - 50f der Produktzuführung 12 kämmen. Der Halterechen 18 wird anschließend mit gleicher Geschwindigkeit wie die Senkgabel 20 nach unten bewegt, so daß die vollständig gebildete Stange zwischen der Senkgabel 20 und dem Halterechen 18 geklemmt ist. Der Trennrechen 16 wird mit der üblichen Stangenbildungsgeschwindigkeit abgesenkt, so daß sich auf diesem ein neuer Teilstapel bildet.

Beim Absenken der vollständig gebildeten Stange S wird über die Zuführung 30 eine obere Endplatte 32 auf die Oberseite des Halterechens 18 übergeben, nachdem dieser die Zuführung 30 durchlaufen hat. Anschließend wird die Stange S in die unterste, in Fig. 1 dargestellte Position abgesenkt und die Haltewinkel 34 werden geschlossen, so daß der Halterechen 18 zurückgezogen werden kann. Anschließend beginnt der Zyklus von neuem.

Mit dem oben beschriebenen Stangenbildner können auch Druckprodukte mit unterschiedlichen Formaten gestapelt werden, ohne daß hierfür komplizierte Anpassungen erforderlich sind. Zu diesem Zweck weist der Stangenbildner eine Formatverstellung auf, die in Förderrichtung F wirkt und eine Formatverstellung, die quer zur Förderrichtung F der angeförderten Produkte P wirkt.

Wie Fig. 2 verdeutlicht, weist die Produktzuführung bei dem dargestellten Ausführungsbeispiel sechs obere Andruckriemen 50a - 50f auf, die auf einer Basis 70 befestigt sind. Alle Andruckriemen verlaufen parallel und nehmen jeweils zwischen sich einen Zinken der Rechen 16 und 18 auf. Wie in Fig. 2 durch Doppelpfeile angedeutet ist, können die beiden jeweils äußersten Andruckriemen 50a und 50f quer zur Produktförderrichtung F verstellt werden (Pfeile A, B), wobei zusätzlich eine Relativverstellung zwischen den jeweils zwei äußersten Andruckriemen 50a und 50b bzw. 50e und 50f möglich ist (Pfeile C, D). Auf diese Weise ist sichergestellt, daß jedes Produkt jeweils an seinen beiden quer zur Förderrichtung liegenden äußersten Rändern von Andruckriemen (Andruckriemen 50a und 50f) gehalten ist und daß die übrigen Andruckriemen gleichmäßig über die Fläche des Produktes verteilt sind.

Eine unterschiedliche Produktbreite kann durch eine Verstellung der Basis 70 entlang des Doppelpfeils 72 erreicht werden. Da mit der Basis 70 auch die Führung 24 der Rechen 16, 18 sowie die Führung 22 der Senkgabel 20 verbunden ist, wird allein durch Verstellen der Basis 70 entlang des Doppelpfeils 72 eine Anpassung aller erforderlichen Einstellungen bewirkt.

Fig. 3 zeigt eine alternative Ausführungsform eines Halterechens 18' bei der Übergabe eines gebildeten Teilstapels S an die Senkgabel 20 bzw. an die auf dieser befindlichen Endplatte 36. Bei dieser alternativen Ausführungsform ist an den Enden jeder Zinke des Trennrechens 18' eine Umlenkrolle 82 vorgesehen, wobei um jede Umlenkrolle 82 ein Auflageband 80 geführt ist. Beim Zurückziehen des Rechens 18' wird das obere Trum des Auflagebands 80 an dem (in Fig. 3) linken Ende festgehalten, so daß bei Zurückziehen des Rechens 18' gleichzeitig mit dem unteren Trum des Auflagebandes 80 dieses um die Umlenkrolle 82 abrollen kann. Hierdurch wird der auf dem Auflageband 80 befindlichen Teilstapel S abgerollt, ohne daß eine Relativbewegung zwischen dem Rechen 18' und dem Teilstapel S stattfindet. Auf diese Weise kann eine äußerst schonende Übergabe der gebildeten Teilstapel erfolgen.

Nach einer weiteren, nicht dargestellten Ausführungsform ist die Trenneinrichtung 60 zum Einbringen einer Lücke in den Schuppenstrom in einer solchen Höhe über dem Boden vorgesehen, daß sie von einer auf dem Boden stehenden Bedienperson bequem erreicht werden kann. Hierbei ist eine Transporteinrichtung zum Weitertransport des Produktstromes zu der an dem oberen Ende der Stapelstrecke 14 vorgesehenen Produktzuführung 12 vorgesehen. Bei dieser Ausführungsform kann auf bequeme, einfache und sichere Weise eine Einstellung der Trenneinrichtung 60 durch eine Bedienperson erfolgen, ohne daß hierzu Hilfsmittel wie Leitern, Schemel oder dergleichen erforderlich sind.

### Bezugszeichenliste

- 10: Grundgestell
- 12: Produktzuführung
- 14: Stapelstrecke
- 16: Trennrechen
- 18: Halterechen
- 18': Halterechen
- 20: Senkgabel
- 22: Führung für Senkgabel
- 24: Führung für Trenn- und Halterechen
- 26: Stellzylinder
- 27: Verstellrichtung der Rechen
- 28: Anschlag
- 30: zweite Zuführung
- 32: obere Endplatte
- 34: erste Zuführung
- 36: untere Endplatte
- 40: Verschiebeeinrichtung
- 42: Haltewinkel
- 44: Zapfen
- 46: seitliche Führung
- 50: obere Andruckriemen
- 50a - 50f: obere Andruckriemen
- 52: untere Andruckriemen
- 54: Abzugsbänder
- 60: Trenneinrichtung
- 70: Basis
- 72: Verschieberichtung der Basis
- 80: Auflageband
- 82: Umlenkrolle

- F: Förderrichtung
- P: Produktstrom
- S: Stange
- α: Neigungswinkel

## Patentansprüche

1. Vertikaler Stangenbildner zum Bilden von vertikalen Stangen (S) aus in einem Schuppenstrom angelieferten Druckprodukten (P), mit einer Produktzuführung (12) zum Zuführen des Schuppenstromes in einer Förderrichtung (F),
einer sich an die Produktzuführung (12) anschließenden, geradlinigen Stapelstrecke (14) mit einem oberen Anfang und einem unteren Ende, und
mehreren Handhabungselementen (16, 18, 20) im Bereich der Stapelstrecke zur kontinuierlichen Bildung von Stangen,
wobei der obere Anfang der Stapelstrecke (14) gegenüber der Vertikalen in Förderrichtung (F) geneigt ist,
**dadurchgekennzeichnet**, **daß**
die Handhabungselemente einen Trennrechen (16) und einen Halterechen (18, 18') aufweisen, die beide entlang der Stapelstrecke (14) verschiebbar und gleichzeitig in die Stapelstrecke einfahrbar sind,
wobei die obere Endposition bzw. Warteposition des Trennrechens (16) und des Halterechens (18, 18') oberhalb des durch die Produktzuführung (12) zugeführten Schuppenstromes angeordnet ist.

2. Stangenbildner nach Anspruch 1,
**dadurchgekennzeichnet**, **daß**
die Handhabungselemente zumindest eine entlang der Stapelstrecke verschiebbare Senkgabel (20) aufweisen, in deren Verschiebeweg eine erste Zuführung (34) für Endplatten (36) angeordnet ist.

3. Stangenbildner nach Anspruch 2,
**dadurchgekennzeichnet**, **daß**
in dem Verschiebeweg des Halterechens (18, 18') eine zweite Zuführung (30) für Endplatten (32) angeordnet ist.

4. Stangenbildner nach Anspruch 1,
**dadurch gekennzeichnet, daß**
die Zinken des Trennrechens (18') mit einem Auflageband (80) versehen sind, das beim Zurückziehen des Rechens (18') aus der Stapelstrecke (14) über eine an der Spitze der Zinke vorgesehene Rolle (82) abrollbar ist.

5. Stangenbildner nach Anspruch 1,
**dadurchgekennzeichnet**, **daß**
die Produktzuführung (12) mindestens drei in Förderrichtung (F) verlaufende und quer zur Förderrichtung (F) beabstandete Andruckriemen (50a - 50f) aufweist, wobei die relative Lage zumindest der beiden äußeren Andruckriemen (50a, 50f) quer zur Förderrichtung (F) einstellbar ist.

6. Stangenbildner nach Anspruch 5,
**dadurchgekennzeichnet**, **daß**
insgesamt sechs Andruckriemen (50a - 50f) vorgesehen sind, wobei die zwei innersten Andruckriemen (50c, 50d) quer zur Förderrichtung (F) nicht verstellbar sind, und wobei die relative Lage der beiden äußersten Andruckriemen (50a, 50f) sowie die relative Lage des dazu jeweils benachbarten Andruckriemens (50b, 50e) quer zur Förderrichtung (F) einstellbar ist.

7. Stangenbildner nach Anspruch 1,
**dadurchgekennzeichnet**, **daß**
die Produktzuführung (12) und die Handhabungselemente (16, 18, 18', 20) auf einer gemeinsamen Basis (70) befestigt sind, wobei die Relativlage zwischen Basis (70) und Stapelstrecke (14) in Förderrichtung verstellbar ist.

8. Stangenbildner nach Anspruch 1,
**dadurch gekennzeichnet, daß**
eine Einheit (60) zum Einbringen einer Lücke in den Schuppenstrom vorgesehen ist, die in einer solchen Höhe über dem Boden angeordnet ist, daß sie von einer auf dem Boden stehenden Bedienperson bequem erreicht werden kann, und daß eine Transporteinrichtung zum Weitertransport des Produktstromes zu der an dem oberen Ende der Stapelstrecke vorgesehenen Produktzuführung vorgesehen ist.

9. Stangenbildner nach Anspruch 1,
**dadurchgekennzeichnet**, **daß**
eine Verschiebeeinrichtung (40) vorgesehen ist, welche eine vollständig gebildete Stange (S) aus dem Bereich der Stapelstrecke (14) allseitig geführt an eine Preß- und Umreifungseinheit übergibt.

## Claims

1. A vertical stack former for forming vertical stacks (S) from printed products (P) delivered in an overlapping stream comprising
a product feeder (12) for feeding the overlapping stream in a transport direction (F),
a straight line stacking section (14) adjoining the product feeder (12) and with an upper start and a lower end, and
a plurality of handling elements (16, 18, 20) in the region of the stacking section for the continuous forming of stacks,
wherein the upper start of the stacking section (14) is inclined in the transport direction (F) with respect to the vertical,
**characterized in that** the handling elements have a separating rake (16) and a holding rake (18, 18') which are both displaceable along the stacking section (14) and can simultaneously be moved into the stacking section, wherein the upper end position or waiting position of the separation rake (16) and of the holding rake (18, 18') is arranged above the overlapping stream fed by the product feeder (12).

2. A stack former in accordance with claim 1, **characterized in that** the handling elements have at least one lowering fork (20) which is displaceable along the stacking section and in whose displacement path a first feeder (34) for end plates (36) is arranged.

3. A stack former in accordance with claim 2, **characterized in that** a second feeder (30) for end plates (32) is arranged in the displacement path of the holding rake (18, 18').

4. A stack former in accordance with claim 1, **characterized in that** the prongs of the separating rake (18) are provided with a contact band (80) which can be rolled off over a roll (82) provided at the tip of the prong on the retraction of the rake (18').

5. A stack former in accordance with claim 1, **characterized in that** the product feeder (12) has at least three pressing belts (50a - 50f) extending in the travel direction (F) and spaced transversely to the travel direction (F), with the relative position at at least the two outer pressing belts (50a, 50f) being adjustable transversely to the transport direction (F).

6. A stack former in accordance with claim 5, **characterized in that** a total of six pressing belts (50a - 50f) are provided, with the two innermost pressing belts (50c, 50d) not being adjustable transversely to the transport direction (F), and with the relative position of the two outermost pressing belts (50a, 50f) and the relative position of the pressing belt (50b, 50e) adjacent thereto in each case being adjustable transversely to the transport direction (F).

7. A stack former in accordance with claim 1, **characterized in that** the product feeder (12) and the handling elements (16, 18, 18', 20) are secured on a common base (70), with the relative position between the base (70) and the stacking section (14) being adjustable in the transport direction.

8. A stack former in accordance with claim 1, **characterized in that** a unit (60) is provided for introducing a gap into the overlapping stream which is arranged at such a height above the floor that it can easily be reached by an operator standing on the floor; and **in that** a transport device is provided for the further transport of the product stream to the product feeder provided at the upper end of the stacking section.

9. A stack former in accordance with claim 1, **characterized in that** a displacement device (40) is provided which transfers a completely formed stack (S) guided at all sides from the region of the stacking section (14) to a pressing and banding unit.

## Revendications

1. Formateur de piles vertical, pour former des piles verticales (S) de produits d'imprimerie (P) livrés sous forme d'un flux en écailles, comprenant une amenée de produits (12) pour amener le flux en écailles dans une direction de convoyage (F),
un trajet d'empilage (14) rectiligne qui se raccorde à l'amenée de produits (12), comprenant un commencement supérieur et une terminaison inférieure, et
plusieurs éléments de manipulation (16, 18, 20) dans la zone du trajet d'empilage pour former en continu des piles,
le commencement supérieur du trajet d'empilage (14) étant incliné par rapport à la verticale dans la direction de convoyage (F),
**caractérisé en ce que**
les éléments de manipulation comprennent un râteau séparateur (16) et un râteau de maintien (18, 18'), lesquels sont tous deux mobiles le long du trajet d'empilage (14) et peuvent être simultanément introduits dans le trajet d'empilage, la position terminale supérieure, ou position d'attente du râteau de séparation (16) et du râteau de maintien (18, 18') est agencée au-dessus du flux en écailles amené par l'amenée de produits (12).

2. Formateur de piles selon la revendication 1, **caractérisé en ce que** les éléments de manipulation comprennent au moins une fourche descendante (20) déplaçable le long du trajet d'empilage, une première amenée (34) pour des plaques terminales (36) étant agencée dans le trajet de déplacement de ladite fourche.

3. Formateur de piles selon la revendication 2, **caractérisé en ce qu'**une deuxième amenée (30) pour des plaques terminales (32) est agencée dans le trajet de déplacement du râteau de maintien (18, 18').

4. Formateur de piles selon la revendication 1, **caractérisé en ce que** les dents du râteau de séparation (18') sont dotées d'une bande d'appui (80), laquelle est capable de se dérouler, lors du retrait du râteau (18') hors du trajet d'empilage (14), sur un galet (82) prévu à la pointe de la dent.

5. Formateur de piles selon la revendication 1, **caractérisé en ce que** l'amenée de produits (12) comprend au moins trois courroies de pressage (50a-50f) s'étendant en direction de convoyage (F) et écartées transversalement à la direction de convoyage (F), la position relative, au moins des deux courroies de pressage extérieures (50a, 50f), étant réglable transversalement à la direction de convoyage (F).

6. Formateur de piles selon la revendication 5, **caractérisé en ce qu'**il est prévu au total six courroies de pressage (50a, 50f), les deux courroies de pressage les plus intérieures (50c, 50b) n'étant pas réglables transversalement à la direction de convoyage (F), et dans lequel la position relative des deux courroies de pressage les plus extérieures (50a, 50f), ainsi que la position relative des courroies de pressage (50b, 50e) qui leur sont respectivement voisines est réglable transversalement à la direction de convoyage (F).

7. Formateur de piles selon la revendication 1, **caractérisé en ce que** l'amenée de produits (12) et les éléments de manipulation (16, 18, 18', 20) sont fixés sur une base commune (70), et **en ce que** la position relative entre la base (70) et le trajet d'empilage (14) est réglable en direction de convoyage.

8. Formateur de piles selon la revendication 1, **caractérisé en ce qu'**il est prévu une unité (60) pour ménager une lacune dans le flux en écailles, laquelle est agencée à au-dessus du sol à une hauteur telle qu'elle peut être atteinte de façon confortable par un opérateur debout sur le sol, et **en ce qu'**il est prévu un dispositif de transport pour la poursuite du transport du flux de produits vers l'amenée de produits prévue à l'extrémité supérieure du trajet d'empilage.

9. Formateur de piles selon la revendication 1, **caractérisé en ce qu'**il est prévu un dispositif de déplacement (40) qui transmet une pile (S) complètement formée depuis la région du trajet d'empilage (14) vers une unité de pressage et de cerclage, en étant guidée sur tous les côtés.
